# DEMANDE DE BREVET EUROPEEN

(11) **EP 1 553 380 A1**
(43) Date de publication de la demande: **13.07.2005**
(21) Numéro de dépôt: 04364075.4
(22) Date de dépôt: 06.12.2004
(51) Int. Cl.: F41G 1/42

(54) **Bande de visée réglable**

(30) Priorité: 09.01.2004 FR 0400170
(71) Demandeur: Morales, Philippe, 35830 Betton (FR)
(72) Inventeur: Morales, Philippe, 35830 Betton (FR)

(57) **Abrégé**

L' invention concerne un dispositif permettant de tirer à des distances variables en alignant la ligne de visée (10) sur la cible.

Le dispositif est adaptable sur tous types d'armes.

Il est réglable en hauteur par l'intermédiaire de vis de réglage (2;3 et 4).

Le maintien du réglage est assuré par opposition de pression des vis (2 et 4) par la vis (3) fig (4) Le dispositif selon l'invention caractérisé en ce qu'il comporte une bande monobloc articulée en son point (9) fig (3).

Le réglage en hauteur de la bande s'effectue par l'intermédiaire des vis (2 ;3 et 4)

Son réglage en hauteur s'effectue par opposition de pression des vis (2 ;3 et 4) fig (4)

Le dispositif selon l'invention est particulièrement destiné à la pratique du tir rapide sportif , et du tir de chasse.

Le dispositif selon l'invention peut recevoir sur sa partie supérieure de la bande (1) et tout le long de celle ci un dispositif de visée optique ou holographique.

## Description

La présente invention concerne un dispositif mécanique (1) de visée destiné à être monté sur des armes de chasse (14) ou de tir à canons rayes ou lisses fig 1.

Le dispositif selon l'invention permet d'aligner sa visée (10) sur la partie supérieure de la bande préalablement réglée par rapport à l'arme (14).

Le dispositif selon l'invention est réglable par l'intermédiaire des vis de réglage (2;3et 4) permettant un réglage en divergence par rapport à la trajectoire de la balle , en vissant les vis de réglage (2) et (3) et maintien par opposition de pression par l'intermédiaire de la vis (4) fig (4), un réglage en convergence par rapport à la trajectoire de la balle, en vissant la vis de maintien (3) et dévissant les vis de réglage (2 et 4) fig (4).

Le dispositif selon l'invention permet de fixer le réglage de la bande de visée par opposition de pression des vis de réglage (2et4) par la vis (3)

En l'état de la technique les armes principalement rayées, disposent de systèmes de visée classique avec hausse et guidon, cela pose un problème d'alignement rapide des organes de visée lors de tir rapide en battue , ou de tir au débuché,rendant ces tirs rapides aléatoires.

Le dispositif selon l'invention se caractérise par le fait qu'il est monobloc, articulé en sa partie (9) fig (3)

Le dispositif selon l'invention se caractérise par le fait que sa charnière (9) de faible épaisseur agit telle une lame ressort permettant un réglage de la bande (1) suivant les flèches (5 et 6).

Le dispositif selon l'invention se caractérise par le fait le fait qu'il se fixe sur tous types d'armes par l'intermédiaire des vis de fixation (7 et 8) fig (3).

Le dispositif se caractérise par le fait qu'il est monobloc il peut être composé en aluminium, acier ou matériaux composites.

La figure 2 montre la bande (1) sur son support le canon (12) de l'arme (14) la trajectoire de la balle (15) est sécante avec la ligne de visée (10) à des distances variables suivant la distance de tir et la précision du tireur.

Le dispositif selon l'invention possède un guidon (11) fig (3) permettant de projeter la visée sur la cible

Le guidon (11) est interchangeable par l'intermédiaire de la vis de la vis de fixation (12)

### LEGENDE

- 1: bande réglable
- 2: vis de réglage
- 3: vis de maintien de réglage
- 4: vis de réglage
- 5: réglage vers le haut
- 6: réglage vers le bas
- 7: vis de fixation de la bande sur canon
- 8: vis de fixation de la bande
- 9: charnière mécanique
- 10: ligne de visée projetée
- 11: guidon interchangeable et réglable en hauteur
- 12: vis de fixation du guidon
- 13: canon de l'arme
- 14: arme lisse ou rayée
- 15: trajectoire du projectile

## Revendications

1. Dispositif mécanique réglable de visée adaptable sur tous types d'armes de chasse et de tir **caractérisé en ce qu'**il comporte une bande 1 monobloc fixée sur le canon de l'arme.

2. Dispositif selon la revendication (1) **caractérisé en ce que** la bande réglable présente en sa partie 9 une charnière mécanique de faible épaisseur capable de faire varier la position de la bande 1 par rapport au canon de l'arme 13 suivant les flèches 5 et 6 par l'intermédiaire des vis 2 3 4.

3. Dispositif selon la revendication (1) **caractérisé en ce que** la bande réglable de visée est munie d'un guidon interchangeable(11), fixé à la bande (1) par la vis de fixation (12).

4. Dispositif selon la revendication (3) **caractérisé en ce que** le guidon (11) est réglable en hauteur,il peut varier sa position verticale suivant la précision du tir et du tireur.

5. Dispositif selon la revendication (1) **caractérisé en ce que** le système est adaptable sur tous types d'armes (14) fig (1) par l'intermédiaire des vis de fixation(7 8)
